# EUROPÄISCHE PATENTSCHRIFT

(11) **EP 1 269 486 B1**
(45) Veröffentlichungstag und Bekanntmachung des Hinweises auf die Patenterteilung: **30.07.2008**
(21) Anmeldenummer: 01913462.6
(22) Anmeldetag: 28.03.2001
(51) Int. Cl.: H01B 11/12

(54) **SYMMETRISCHES ODER PSEUDOSYMMETRISCHES AUDIO-KLEINSIGNALKABEL**
SYMMETRICAL OR PSEUDOSYMMETRICAL AUDIO LOW-LEVEL SIGNAL CABLE
CABLE A PETITS SIGNAUX AUDIO SYMETRIQUE OU PSEUDOSYMETRIQUE

(30) Priorität: 29.03.2000 CH 603002000
(43) Veröffentlichungstag der Anmeldung: 02.01.2003
(73) Patentinhaber: Kramis, Kaspar, 6353 Weggis (CH); Vogt, Jürg, CH-6006 Luzern (CH)
(72) Erfinder: Kramis, Kaspar, 6353 Weggis (CH); Vogt, Jürg, CH-6006 Luzern (CH)
(74) Vertreter: Luchs, Willi
(86) Internationale Anmeldenummer: PCT/CH2001/000192
(87) Internationale Veröffentlichungsnummer: WO 2001/073797

(56) Entgegenhaltungen:
- US-A- 4 596 897
- US-A- 4 754 102
- US-A- 5 132 489

## Beschreibung

Die Erfindung betrifft ein symmetrisches oder pseudosymmetrisches Audio-Kleinsignalkabel, mit mindestens einem Signalleiter, mindestens einem Masseleiter sowie mit einer Abschirmung für den mindestens einen Signalleiter.

Symmetrische Audio-Kleinsignalkabel werden vor allem in der professionellen und semi-professionellen Tontechnik zur Übertragung von analogen Tonsignalen mit geringem Spannungspegel eingesetzt. Mit geringen Spannungspegeln sind solche von maximal 30 Volt, insbesondere von 10 Volt, normalerweise von 4 Volt gemeint. Symmetrische Kabel bieten gegenüber asymmetrischen oder pseudosymmetrischen Kabeln den Vorteil, dass Störsignale durch Interferenzauslöschung eliminiert oder zumindest stark reduziert werden. Symmetrische Audio-Kleinsignalkabel sind in aller Regel aus zwei zentral angeordneten Leitern, welche das +Signal und das -Signal übertragen, sowie aus einer die beiden Signalleiter umschliessenden Abschirmung aufgebaut, welche meist an beiden Kabelenden mit der Masse verbunden ist. Die Abschirmung wird insbesondere beim Anschluss an Kondensatormikrofone zusätzlich zur Übertragung der Phantomspeisung benutzt. Um das Kabel möglichst biegsam und leicht zu halten, wird der Abstand der Signalleiter zueinander und der Durchmesser der Abschirmung klein gehalten.

Elektrisch verstärkte Musikinstrumente, bei denen das Tonsignal durch Tonabnehmer erzeugt wird, verfügen in der Regel nicht über symmetrische Anschlüsse. Die hier verwendeten asymmetrischen Kabel bestehen aus einem zentral angeordneten Signalleiter, welcher koaxial von einer Abschirmung umschlossen wird. Die Abschirmung ist an beiden Enden mit der Masse verbunden. Auch hier wird der Durchmesser der Abschirmung aus Gründen der Handhabung des Kabels klein gehalten.

Pseudosymmetrische Kabel sind asymmetrische Kabel, welche aus zwei zentral angeordneten Leitern und einer die beiden Leiter koaxial umschliessenden Abschirmung bestehen. Der eine zentrale Leiter ist der Signalleiter, der andere der Masseleiter. Die Abschirmung wird am einen Kabelende mit dem Masseleiter elektrisch leitend verbunden.

Bei den oben beschriebenen symmetrischen, asymmetrischen wie auch bei pseudosymmetrischen Audio-Klein-Signalkabeln werden üblicherweise Litzen als Signalleiter verwendet. Litzen bestehen aus einem Bündel sehr dünner Metalldrähte, welche meist miteinander verdrillt sind.

Der Erfindung liegt die Aufgabe zugrunde, ein symmetrisches oder pseudosymmetrisches Audio-Kleinsignalkabel derart weiterzubilden, dass mit ihm bei einfacher Herstellung die Veränderungen, welche die zu übertragenden Tonsignale durch das Kabel erfahren, im Vergleich zu den bekannten Kabeln reduziert werden.

Die Aufgabe ist erfindungsgemäss dadurch gelöst, dass bei Vorhandensein von mehr als einem Signalleiter der Abstand zwischen diesen mindestens acht Mal grösser als deren jeweiliger Durchmesser ist, wobei dieser Achsabstand im Minimum jedoch vier Millimeter beträgt, dass der oder die Signalleiter zum Masseleiter je einen Achsabstand von mindestens zwei Millimetern aufweisen, dass die Abschirmung zu dem oder zu den Signalleitern einen jeweiligen Abstand von mindestens einem Millimeter aufweist, und dass die Abschirmung zumindest an ihrem einen Ende mit dem Masseleiter elektrisch leitend verbindbar ist.

In einer sehr vorteilhaften Ausführungsform werden bei den erfindungsgemässen Kabeln solide Metalldrähte anstelle von aus vielen, dünnen Drähten aufgebauten Litzen eingesetzt.

Entsprechend der erwähnten Abstände ist es möglich und in vielen Fällen sogar vorteilhaft, dass sich der Masseleiter ausserhalb der Abschirmung befindet.

In einer weiteren Ausführungsform wird die Abschirmung erfindungsgemäss über einen Schalter mit der Masse verbunden, damit sie im Fall, dass keine Störsignale eingestreut werden, vollständig von der Masse abgetrennt werden kann.

In einer weiteren Ausführungsform wird die Abschirmung über einen Ohmschen Widerstand mit der Masse verbunden. Zweckmässigerweise wird ein Widerstand von einem Kiloohm bis fünfzig Kiloohm eingesetzt.

Die beiden oben beschriebenen Ausführungsformen lassen sich auch kombinieren, d.h. dass beispielsweise bei einer Verbindung der Abschirmung mit der Masse über einen Widerstand zusätzlich ein Schalter vorgesehen ist, mittels dem die Abschirmung von der Masse getrennt werden kann.

Erfindungsgemässe symmetrische Kabel sind in der Lage, analoge Tonsignale zum Beispiel von Mikrofonen derart zu übertragen, dass insbesondere bei komplexen Klangkörpern die räumliche und tonale Abbildung der Instrumente präziser erfolgt. Die Wiedergabe erscheint bezüglich der Ortbarkeit der Schallquellen und der Klangfarben realistischer.

Pseudosymmetrische Kabel ermöglichen im Rahmen der Erfindung beispielsweise bei elektrischen Gitarren einen präsenteren Klang, jedoch ohne scharf oder schrill zu wirken. Der dynamische Umfang des Instrumentes erscheint grösser.

Erfindungsgemässe Kabel können überall dort eingesetzt werden, wo Tonsignale von geringem Spannungspegel in analoger Form übertragen werden. Insbesondere eignen sie sich zur Übertragung der Tonsignale von Mikrofonen und der Signale von Tonabnehmern von elektrisch verstärkten Musikinstrumenten.

Im folgenden ist die Erfindung anhand einer Ausführungsform eines symmetrischen Tonsignalkabels unter Bezugnahme auf die Zeichnung näher erläutert. Es zeigt:
- Fig. 1: einen schematischen Querschnitt eines erfindungsgemässen Audio-Kleinsignalkabels.
- Fig. 2: einen schematischen Querschnitt eines weiteren erfindungsgemässen Audio-Kleinsignalkabels in vergrösserter Darstellung.

Fig.1 zeigt ein symmetrisch ausgebildetes Audio-Kleinsignalkabel 10, welches insbesondere in der professionellen und halbprofessionellen Tontechnik eingesetzt wird. Dieses Kabel 10 hat einen ersten elektrischen Signalleiter 6 und einen zweiten elektrischen Signalleiter 7, welche durch je eine Isolation 6', 7' voneinander getrennt sind.

Erfindungsgemäss ist der Achsabstand A1 zwischen diesen Signalleitern 6, 7 mindestens acht Mal grösser als deren jeweiliger Durchmesser. Im Minimum soll dieser Achsabstand A1 jedoch vier Millimeter betragen. Ausserdem weisen die Signalleiter 6, 7 zum Masseleiter 5 je einen Achsabstand A2 auf, der grösser als zwei Millimeter ist, und zudem ist der Abstand a der Signalleiter 6,7 auch zur Abschirmung 4 jeweils grösser als ein Millimeter. Die Abschirmung 4 ist an einem Ende mit dem Masseleiter 5 elektrisch leitend verbunden.

Im vorliegenden Ausführungsbeispiel ist für das Kabel 10 ein handelsübliches zweipoliges, DNM Single Solid Core-Kabel 1 der Firma Virtual Reality Audio Systems, Brentwood Essex, GB mit einem ersten Signalleiter 6 und einem zweiten Signalleiter 7 vorgesehen, wobei zwischen diesen Signalleitern 6, 7 ein Achsabstand A1 von 5.6 mm, ein jeweiliger Leiterdurchmesser von 0.4 mm und eine Kabellänge von 5 m vorgesehen ist. Dieses Single Solid Core-Kabel 1 ist mit Klebeband auf einer Polyamidfolie 2 von 0.5 mm Dicke und 12 mm Breite befestigt und zentral durch ein handelsübliches Wellrohr 3 aus Hart-PVC mit einem Innendurchmesser von 14 mm und einem Aussendurchmesser von 18.5 mm geführt. Das Wellrohr 3 ist mit einem handelsüblichen, aluminiumbeschichteten Schrumpfschlauch 4 mit der Bezeichnung 'Shrink-Shield' von Thomas & Betts, Egelsbach, D, überzogen. Ausserhalb des Wellrohres 3 ist eine handelsübliche Kupferlitze 5 mit einem Leiterdurchmesser von 0.5 mm frei verlegt.

Der eine Signalleiter 6 des zentralen Single Solid Core-Kabels 1 ist nun an beiden Kabelenden mit dem Plus-Signal, der andere Signalleiter 7 des zentralen Single Solid Core-Kabels ist beidseitig mit dem Minus-Signal verbunden. Die Kupferlitze 5 ist beidseitig mit der Masse beziehungsweise der Phantomspeisung verbunden. Der aluminiumbeschichtete Schrumpfschlauch 4 ist auf der Seite der Signalsenke mit der Masse beziehungsweise der Phantomspeisung elektrisch leitend verbunden, vorteilhaft mittels eines schaltbaren Kontaktes.

Die Signalleiter bestehen im Rahmen der Erfindung aus je einem massiven Metalldraht mit einem Durchmesser von 0.2 bis 1.2 mm, insbesondere von 0.30 bis 0.65 mm.

Fig.2 zeigt ein Audio-Signalkabel 20, bei welchem die beiden Signalleiter 26, 27 und der Masseleiter 25 in einer Ebene verlaufend angeordnet sind. Der Masseleiter 25 ist in dem symmetrisch aufgebauten Kabel 20 in der Mitte, währenddessen die Signalleiter 26, 27 in demselben Abstand zu diesem plaziert sind. Die beiden Signalleiter 26, 27 sind überdies von je einer Ummantelung 22 und je einer Abschirmung 24 umhüllt, welche bspw. als aufgewickelte Aluminiumfolie oder dergleichen ausgebildet sein kann. Der ebenfalls von einer Ummantelung 22' umschlossene Masseleiter 25 ist indes ausserhalb der beiden im Querschnitt ovalen Abschirmungen 24 angeordnet. Diese Leiter 25, 26, 27 sind insgesamt in einer aus Kunststoff bestehenden Aussenhülle 23 eingebettet.

Die Signalleiter 26, 27 sind aus massivem Kupferdraht vorzugsweise aussen versilbert hergestellt und im Rahmen der Erfindung zueinander in einem Achsabstand A1 von beispielsweise annähernd dem 13-fachen des Kupferdrahtes angeordnet. Der Achsabstand A1 beträgt beispielsweise 6.5 mm und der Durchmesser des Drahtes 0.51 mm. Bei dem Masseleiter 25 kann derselbe Kupferdraht mit Durchmesser 0.51 mm verwendet werden, wodurch sich je ein Achsabstand A2 zu den Signalleitern von 3.25 mm ergibt. Letztere als auch der Masseleiter sind zum Beispiel in einer geschäumten Kunststoffschicht 22, 22' eingebettet.

Im Rahmen der Erfindung sollen der oder die Signalleiter einen Achsabstand A zum Masseleiter aufweisen, welcher mindestens $A ⁢ 2 = 6 \times {D}^{2} + D$ beträgt, wobei der in Millimetern anzugebende Durchmesser D des Signal- oder Masseleiters, je nach dem welcher dicker ist, genommen werden soll. Die resultierende Zahl gibt dann den Achsabstand A2 in Millimetern an, wobei der bereits oben erläuterte Achsabstand A2 von mindestens zwei Millimetern einzuhalten ist.

Bei einem erfindungsgemässen pseudoymmetrischen Audio-Kleinsignalkabel, das nicht näher dargestellt ist, sind ein Signalleiter und ein Masseleiter vorgesehen. Diese Leiter sind von einer entsprechenden Abschirmung umschlossen. Die Abschirmung ist dabei über einen Ohmschen Widerstand einseitig mit dem Masseleiter verbunden, wobei der Ohmsche Widerstand 100 Ohm bis 1 Megaohm, insbesondere 1 Kiloohm bis 50 Kiloohm, beträgt.

Als Abschirmung kommen ausserdem die bekannten Varianten von Geflechten aus leitfähigen Materialien, Metall-/Kunststofffolienverbunden, leitfähigen Kunststoffschichten sowie Kombinationen davon in Frage.

Der oder die Signalleiter 26, 27 sind jeweils mit einer Ummantelung 22 umhüllt, die aus einem kompakten oder geschäumten Kunststoff bestehen, der zweckmässigerweise eine Dielektrizitätskonstante von höchstens 3.0 aufweist. Für diese Ummantelung kann ein Polytetrafluorethylen, Tetrafluorethylen/Ethylen-Copolymer, Tetrafluorethylen/Hexafluorpropylen-Copolymer, Polyethylen, Polypropylen, ein Copolymer von α-Olefinen und Ethylen oder eine Mischung dieser Kunststoffe vorgesehen sein.

In einer weiteren Ausführungsform wird die Abschirmung am einen Ende elektrisch leitend mit der Masse verbunden und am anderen Ende ein Kondensator zwischen die Abschirmung und die Masse geschaltet. Zweckmässigerweise wird ein Kondensator mit einer Kapazität von 10 Picofarad bis 100 Nanofarad verwendet. Auf diese Weise können hochfrequente Störsignale, wie sie beispielsweise durch Radiosender entstehen können, eliminiert werden.

Die Erfindung ist mit den oben erläuterten Ausführungsbeispielen ausreichend dargetan. Selbstverständlich könnte der Aufbau eines solchen erfindungsgemässen Kabels anders aussehen.

Falls die Signalleiter 6, 7 mit unterschiedlichen Durchmessern versehen sein sollten, so soll der Mindest-Achsabstand vom kleineren Durchmesser der Signalleiter 6, 7 ausgehen.

## Patentansprüche

1. Symmetrisches oder pseudosymmetrisches Audio-Kleinsignalkabel, mit mindestens einem Signalleiter (6, 7), mindestens einem Masseleiter (5) sowie mit einer Abschirmung (4) für den mindestens einen Signalleiter (6, 7), **dadurch gekennzeichnet,**
**dass** bei Vorhandensein von mehr als einem Signalleiter (6, 7) der Achsabstand (A1) zwischen diesen mindestens acht Mal grösser als deren jeweiliger Durchmesser ist, wobei dieser Achsabstand (A1) im Minimum jedoch vier Millimeter beträgt, dass der oder die Signalleiter (6, 7) zum Masseleiter (5) je einen Achsabstand (A2) von mindestens zwei Millimetern aufweisen, dass die Abschirmung (4) zu dem oder zu den Signalleitern (6, 7) einen jeweiligen Abstand (a) von mindestens einem Millimeter aufweist, und dass die Abschirmung (4) zumindest an ihrem einen Ende mit dem Masseleiter (5) elektrisch leitend verbindbar ist.

2. Symmetrisches oder pseudosymmetrisches Audio-Kleinsignalkabel nach Anspruch 1, **dadurch gekennzeichnet, dass** der jeweilige Signal- (6, 7) oder Masseleiter (5) aus maximal zwei massiven Metalldrähten besteht.

3. Symmetrisches oder pseudosymmetrisches Audio-Kleinsignalkabel nach Anspruch 1 oder 2, **dadurch gekennzeichnet, dass** der oder die Signal- (6, 7) und Masseleiter (5) aus je einem massiven Metalldraht mit einem Durchmesser von 0.2 bis 1.2 mm, insbesondere von 0.30 bis 0.65 mm, bestehen.

4. Symmetrisches oder pseudosymmetrisches Audio-Kleinsignalkabel nach einem der vorhergehenden Ansprüche 1 bis 3, **dadurch gekennzeichnet, dass** der Masseleiter (5) ausserhalb der Abschirmung (4) angeordnet ist.

5. Symmetrisches oder pseudosymmetrisches Audio-Kleinsignalkabel nach einem der vorhergehenden Ansprüche 1 bis 4, **dadurch gekennzeichnet, dass** mindestens eine den oder die Signalleiter (6, 7) umhüllende Ummantelung vorgesehen ist, die aus einem kompakten oder geschäumten Kunststoff besteht, welcher eine Dielektrizitätskonstante von höchstens 3.0 aufweist.

6. Symmetrisches oder pseudosymmetrisches Audio-Kleinsignalkabel nach Anspruch 5, **dadurch gekennzeichnet, dass** die Ummantelung aus Polytetrafluorethylen, Tetrafluorethylen/Ethylen-Copolymer, Tetrafluorethylen/Hexafluorpropylen-Copolymer, Polyethylen, Polypropylen, einem Copolymer von α-Olefinen und Ethylen oder aus einer Mischung dieser Kunststoffe besteht.

7. Symmetrisches oder pseudosymmetrisches Audio-Kleinsignalkabel nach einem der Ansprüche 1 bis 6, **dadurch gekennzeichnet, dass** die Abschirmung über einen Ohmschen Widerstand einseitig mit dem Masseleiter verbunden ist, wobei der Ohmsche Widerstand 100 Ohm bis 1 Megaohm, insbesondere 1 Kiloohm bis 50 Kiloohm, beträgt.

8. Pseudosymmetrisches Audio-Kleinsignalkabel nach einem der vorhergehenden Ansprüche 1 bis 6, **dadurch gekennzeichnet, dass** die Abschirmung am einen Ende über einen Kondensator mit dem Masseleiter verbunden ist.

9. Symmetrisches oder pseudosymmetrisches Audio-Kleinsignalkabel nach Anspruch 8, **dadurch gekennzeichnet, dass** die Abschirmung auf der einen Seite elektrisch leitend mit der Masse verbunden ist und auf der anderen Seite ein Kondensator zwischen die Abschirmung und die Masse geschaltet ist, wobei die Kapazität des Kondensators 10 Picofarad bis 100 Nanofarad beträgt.

10. Symmetrisches oder pseudosymmetrisches Audio-Kleinsignalkabel nach einem der Ansprüche 1 bis 8, **dadurch gekennzeichnet, dass** die Abschirmung (4) einseitig über einen schaltbaren Kontakt und/oder über einen Ohmschen Widerstand mit dem Masseleiter (5) verbunden ist.

11. Symmetrisches Audio-Kleinsignalkabel nach einem der vorhergehenden Ansprüche 1 bis 10, **dadurch gekennzeichnet, dass** ein erster Signalleiter (6), ein zweiter Signalleiter (7), eine diese umschliessende Abschirmung (4) und ein Masseleiter (5) vorgesehen sind.

12. Pseudosymmetrisches Audio-Kleinsignalkabel nach einem der vorhergehenden Ansprüche 1 bis 8, **dadurch gekennzeichnet, dass** ein Signalleiter, eine diesen umschliessende Abschirmung und ein Masseleiter vorgesehen ist.

13. Pseudosymmetrisches Audio-Kleinsignalkabel nach einem der vorhergehenden Ansprüche 1 bis 8, **dadurch gekennzeichnet, dass** der oder die Signalleiter (26, 27) einen Achsabstand (A2) zum Masseleiter (25) aufweisen, welcher mindestens A2 = 6 x D² + D beträgt, wobei der Durchmesser (D) des gegebenenfalls dickeren Leiters in Millimeter und die resultierende Zahl den Achsabstand (A2) in Millimeter angibt, wobei dieser Achsabstand mindestens die zwei Millimeter betragen soll.

14. Verwendung eines symmetrischen oder pseudosymmetrischen Audio-Kleinsignalkabels nach einem der vorhergehenden Ansprüche zum Anschluss von Mikrofonen, von mit Tonabnehmern ausgestatteten Musikinstrumenten sowie generell zur Übertragung von analogen Tonsignalen mit Spannungspegeln von maximal 30 Volt, vorzugsweise von maximal 10 Volt.

## Claims

1. Symmetrical or pseudo-symmetrical small audio signal cable with at least one signal conductor (6, 7), at least one mass conductor (5) as well as with a shield (4) for the at least one signal conductor (6, 7), **characterised in that** the axis distance (A1) between the signal conductors (6, 7), when more than one of the same is present, is at least eight times greater than their relevant diameter, whereby this axis distance (A1) is however at least four millimetres, **in that** the signal conductor(s) (6, 7) are each positioned at an axis distance (A2) of at least two millimetres from the mass conductor (5), **in that** the shield (4) against the signal conductor(s) (6, 7) is positioned at a distance (a) of at least one millimetre, and **in that** the shield (4) can be connected in an electrically conductive way with the mass conductor (5) at least at one of its ends.

2. Symmetrical or pseudo-symmetrical small audio signal cable according to Claim 1, **characterised in that** the relevant signal (6, 7) or mass conductor (5) consists of a maximum of two solid metal wires.

3. Symmetrical or pseudo-symmetrical small audio signal cable according to Claim 1 or 2, **characterised in that** the signal (6, 7) and mass conductor(s) (5) each consist of a solid metal wire with a diameter of 0.2 to 1.2 mm, in particular of 0.30 to 0.65 mm.

4. Symmetrical or pseudo-symmetrical small audio signal cable according to one of the preceding Claims 1 to 3, **characterised in that** the mass conductor (5) is located outside of the shield (4).

5. Symmetrical or pseudo-symmetrical small audio signal cable according to one of the preceding Claims 1 to 4, **characterised in that** at least one casing enclosing the signal conductor(s) (6, 7) is envisaged, the same consisting of a compact or foamed plastic comprising a dielectric constant of at most 3.0.

6. Symmetrical or pseudo-symmetrical small audio signal cable according to Claim 6, **characterised in that** the casing consists of polytetrafluoroethylene, tetrafluoroethylene/ethylene copolymer, tetrafluoroethylene/hexafluoropropylene copolymer, polyethylene, polypropylene, a copolymer of α-olefins and ethylene, or of a mixture of these plastics.

7. Symmetrical or pseudo-symmetrical small audio signal cable according to one of the Claims 1 to 6, **characterised in that** the shield is connected with the mass conductor on one side via an ohmic resistance, whereby the ohmic resistance is 100 ohm to 1 megaohm, in particular 1 kiloohm to 50 kiloohm.

8. Pseudo-symmetrical small audio signal cable according to one of the preceding Claims 1 to 6, **characterised in that** the shield is connected with the mass conductor via a condenser at one end.

9. Symmetrical or pseudo-symmetrical small audio signal cable according to Claim 8, **characterised in that** the shield is connected with the mass in an electrically conductive way on one side and **in that** a condenser is switched between the shield and the mass on the other side, whereby the capacity of the condenser is 10 picofarad to 100 nanofarad.

10. Symmetrical or pseudo-symmetrical small audio signal cable according to one of the Claims 1 to 8, **characterised in that** the shield (4) is connected with the mass conductor (5) via a switchable contact and/or via an ohmic resistance.

11. Symmetrical small audio signal cable according to one of the preceding Claims 1 to 10, **characterised in that** a first signal conductor (6), a second signal conductor (7), a shield (4) enclosing the same and a mass conductor (5) are envisaged.

12. Pseudo-symmetrical small audio signal cable according to one of the preceding Claims 1 to 8, **characterised in that** a signal conductor, a shield enclosing the same and a mass conductor are envisaged.

13. Pseudo-symmetrical small audio signal cable according to one of the preceding Claims 1 to 8, **characterised in that** the signal conductor(s) (26, 27) is/are positioned at an axis distance (A2) of at least A2 = 6 x D² + D from the mass conductor (25), whereby the diameter (D) of the possibly thicker conductor is stated in millimetres and the resulting figure lists the axis distance (A2) in millimetres, whereby this axis distance should be at least two millimetres.

14. Use of a symmetrical or pseudo-symmetrical small audio signal cable according to one of the preceding Claims for connecting microphones, of musical instruments connected with sound recorders, as well as for the general transmission of analogue sound signals with frequency levels of no more than 30 volt, preferably no more than 10 volt.

## Revendications

1. Câble à petits signaux audio symétrique ou pseudosymétrique, comprenant au moins un conducteur (6, 7) de signal, au moins un conducteur ( 5 ) à la masse, ainsi qu'un blindage (4) du au moins un conducteur ( 6, 7 ) de signal, **caractérisé**
**en ce qu'**en présence de plus d'un conducteur ( 6, 7 ) de signal, l'entraxe ( A1 ) entre ceux-ci est au moins huit fois plus grand que leur diamètre respectif, cet entraxe (A1 ) étant toutefois au minimum de quatre millimètres, en ce que le ou les conducteurs ( 6, 7 ) de signal ont, par rapport au conducteur ( 5 ) à la masse, respectivement un entraxe ( A2 ) d'au moins deux millimètres, en ce que le blindage (4) est, par rapport au ou aux conducteurs (6, 7) de signal, à une distance (a) respective d'au moins un millimètre, et en ce que le blindage (4) peut être relié d'une manière conductrice de l'électricité au moins à l'une de ses extrémités au conducteur ( 5 ) à la masse.

2. Câble à petits signaux audio symétrique ou pseudosymétrique suivant la revendication 1, **caractérisé en ce que** le conducteur (6, 7) de signal ou le conducteur (5) à la masse respectivement est constitué au maximum de deux fils métalliques pleins.

3. Câble à petits signaux audio symétrique ou pseudosymétrique suivant la revendication 1 ou 2, **caractérisé en ce que** le ou les conducteurs (6, 7) de signal et le conducteur ( 5 ) à la masse sont constitués respectivement d'un fil métallique plein d'un diamètre de 0,2 à 1,2 mm, notamment de 0,30 à 0,65 mm.

4. Câble à petits signaux audio symétrique ou pseudosymétrique suivant l'une des revendications précédentes 1 à 3, **caractérisé en ce que** le conducteur ( 5 ) à la masse est disposé à l'extérieur du blindage ( 4 ).

5. Câble à petits signaux audio symétrique ou pseudosymétrique suivant l'une des revendications précédentes 1 à 4, **caractérisé en ce qu'**il est prévu au moins une gaine entourant le ou les conducteurs ( 6, 7 ) de signal qui est constituée d'une matière plastique compacte ou mousse ayant une constante diélectrique de 3,0 au plus.

6. Câble à petits signaux audio symétrique ou pseudosymétrique suivant la revendication 5, **caractérisé en ce que** la gaine est en polytétrafluoroéthylène, en un copolymère de tétrafluoroéthylène et d'éthylène, en un copolymère de tétrafluoroéthylène et d'hexafluoropropylène, en polyéthylène, en polypropylène, en un copolymère d'α-oléfine et d'éthylène ou en un mélange de ces matières plastiques.

7. Câble à petits signaux audio symétrique ou pseudosymétrique suivant l'une des revendications 1 à 6, **caractérisé en ce que** le blindage est relié d'un côté au conducteur à la masse par une résistance ohmique, la résistance ohmique étant comprise entre 100 ohms et 1 mégaohm, et notamment entre 1 kiloohms et 50 kiloohms.

8. Câble à petits signaux audio symétrique ou pseudosymétrique suivant l'une des revendications précédentes 1 à 6, **caractérisé en ce qu'**une extrémité du blindage est reliée au conducteur à la masse par un condensateur.

9. Câble à petits signaux audio symétrique ou pseudosymétrique suivant la revendication 8, **caractérisé en ce que** le blindage est relié, d'un côté, d'une manière conductrice de l'électricité à la masse et, de l'autre côté, un condensateur est monté entre le blindage et la masse, la capacité du condensateur étant comprise entre 10 picofarads et 100 nanofarads.

10. Câble à petits signaux audio symétrique ou pseudosymétrique suivant l'une des revendications 1 à 8, **caractérisé en ce que** le blindage (4) est relié d'un côté au conducteur (5) à la masse par un contact commutable et/ou par une résistance ohmique.

11. Câble à petits signaux audio symétrique ou pseudosymétrique suivant l'une des revendications précédentes 1 à 10, **caractérisé en ce qu'**il est prévu un premier conducteur (6) de signal, un deuxième conducteur ( 7 ) de signal, un blindage ( 4 ) les entourant et un conducteur ( 5 ) à la masse.

12. Câble à petits signaux audio symétrique ou pseudosymétrique suivant l'une des revendications précédentes 1 à 8, **caractérisé en ce qu'**il est prévu un conducteur de signal, un blindage l'entourant et un conducteur à la masse.

13. Câble à petits signaux audio symétrique ou pseudosymétrique suivant l'une des revendications précédentes 1 à 8, **caractérisé en ce que** le ou les conducteurs (26, 27) de signal ont un entraxe ( A2 ) avec le conducteur ( 25 ) à la masse qui est au moins de A2 = 6 x D2 + D, le diamètre (D) du conducteur éventuellement le plus épais étant exprimé en millimètres et le nombre résultant de l'entraxe (A2) étant exprimé en millimètres, cet entraxe devant être au moins égal à deux millimètres.

14. Utilisation d'un câble à petits signaux audio symétrique ou pseudosymétrique suivant l'une des revendications précédentes pour raccorder des microphones, des instruments de musique équipés d'une prise de son, ainsi que d'une manière générale pour transmettre des signaux audio analogiques ayant des niveaux de tension de 30 volts au maximum, de préférence de 10 volts au maximum.
